# FASCICULE DE BREVET EUROPEEN

(11) **EP 0 835 980 B1**
(45) Date de publication et mention de la délivrance du brevet: **14.05.2003**
(21) Numéro de dépôt: 97402225.3
(22) Date de dépôt: 24.09.1997
(51) Int. Cl.: E06B 9/70

(54) **Dispositif de transmission de manoeuvre pour volet roulant, comportant une fin de course intégré**
Antriebsvorrichtung für einen Rolladen mit integriertem Endlagenstopper
Driving device for a roller blind with an integrated limit stop

(30) Priorité: 08.10.1996 FR 9612255
(43) Date de publication de la demande: 15.04.1998
(73) Titulaire: ZURFLUH FELLER S.A., F-25150 Pont de Roide (FR)
(72) Inventeur: Allemand, Jean-Marie, 25190 Villars Sous Dampjoux (FR)
(74) Mandataire: Armengaud Ainé, Alain

(56) Documents cités:
- DE-A- 2 839 146
- GB-A- 2 172 327

## Description

La présente invention est relative à un dispositif de transmission de manoeuvre, comportant un fin de course intégré, pour volet roulant.

Elle vise plus particulièrement les caissons de volet roulant intégrés au sein des menuiseries comprenant une fenêtre et un coffre de volet roulant, particulièrement employés lors de la réhabilitation d'anciennes menuiseries.

Des contraintes liées à la diminution de la prise de clair de vitrage et d'esthétique, imposent que les dormants, formant les huisseries des baies des fenêtres, réalisés en PVC ou en aluminium, deviennent de plus en plus étroits.

Par contre, la profondeur du logement des tabliers dans la coulisse a tendance à augmenter compte tenu de la mise en place de normes imposant une meilleure tenue à l'arrachement au vent des tabliers.

Ces deux évolutions se combinant imposent pour l'utilisateur et le concepteur de ce type de volet roulant, de réduire la cote de passage de la manoeuvre, située entre le fond de la coulisse et la partie intérieure du coffre du volet roulant, cette manoeuvre passant entre les anciens dormants.

Par contre, la partie de coffre située en dehors des anciens dormants, peut être élargie en venant jusqu'à l'aplomb de l'aile de recouvrement du nouveau dormant.

Les dispositifs de manoeuvre connus de l'art antérieur, par exemple dans le document GB 2172327A, possèdent tous un gabarit incompatible avec les dimensions des châssis destinés à la réhabilitation et qui répondent aux contraintes exposées précédemment.

La présente invention vise donc à pallier ces inconvénients, en proposant un dispositif de manoeuvre très étroit, qui permet de relier l'arbre d'enroulement du volet roulant au système de manoeuvre situé dans la partie élargie du caisson.

Ce nouveau dispositif combinera également les fonctions suivantes :
- réduction ou multiplication de la vitesse de rotation,
- intégration d'un fin de course basse du système de manoeuvre.

A cet effet, le dispositif de transmission de manoeuvre pour volet roulant selon la revendication 1 comprend, d'une part une première roue dentée solidaire du système de manoeuvre, d'autre part une seconde roue dentée solidaire de l'arbre d'enroulement du tablier du volet roulant, lesdites roues étant reliées par un organe de liaison, l'une des roues étant munie par ailleurs d'une première butée qui coïncide avec une seconde butée positionnée sur l'organe de liaison lorsque le tablier est en position basse.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue partielle en coupe, en élévation frontale, d'un châssis de volet roulant sur lequel est porté le dispositif objet de l'invention ;
- la figure 2 est une vue en coupe, en élévation latérale de la figure 1, montrant le dispositif dans une position non bloquée du tablier ;
- la figure 3 est une vue en coupe, en élévation latérale de la figure 1, montrant le dispositif dans une position bloquée du tablier.

Selon un mode préféré de réalisation, le dispositif objet de l'invention comporte à l'extrémité du tube d'enroulement 1 du volet roulant, soit directement placée sur le tube, soit sur un raccord intermédiaire lié au tube, une couronne dentée 2, dont le nombre de dents est choisi en fonction du rapport de réduction ou de multiplication que l'on désire obtenir sur le volet roulant.

Cette roue dentée 2 est donc positionnée en bout d'arbre 1 dans l'espace 3 situé entre le flasque de guidage du tablier et le cache extérieur du coffre positionné entre les anciens dormants 5 de l'huisserie de la baie que l'on veut rénover ou réhabiliter, et face à l'une des coulisses 6 du tablier du volet roulant.

L'autre élément de la cinématique de la transmission de mouvement est également constitué d'une roue dentée 7, à profil de denture identique à la précédente, et dont le nombre de dents est choisi en fonction du rapport de réduction ou de multiplication désiré par l'utilisateur.

Chacune des roues dentées possède en son centre un dispositif de connexion qui est constitué préférentiellement par un orifice pourvu périphériquement d'une pluralité de cannelures.

La seconde roue dentée 7 est positionnée dans le plan parallèle comprenant la première roue dentée 2, de manière à être parfaitement alignée et ne pas générer de frottement superflu qui nuirait au rendement mécanique.

Cette seconde roue dentée 7 est préférentiellement connectée, notamment par l'intermédiaire d'un arbre cannelé, au système de manoeuvre 8 du volet roulant constitué par la sortie d'un renvoi d'angle, par exemple à couple conique avec frein intégré, par la sortie d'un treuil à vis pour les commandes par manivelle, d'un treuil à cordon ou l'axe d'un moteur électrique.

De manière avantageuse, le système de manoeuvre 8 lié à la seconde roue dentée 7 est monté sur un châssis réglable (non représenté), aussi bien transversalement qu'en profondeur, afin d'assurer un réglage optimum de la position de la seconde roue 7 par rapport à la première 2.

Le système de manoeuvre 8 et la roue dentée 7 sont placés préférentiellement dans la partie élargie 9 du coffre située en dehors des anciens dormants 5, ce qui permet de laisser descendre le mécanisme de commande en dehors des paumelles d'articulation du battant et ce qui autorise la pleine ouverture de l'ouvrant solidaire de la baie vitrée ou de la fenêtre.

Les deux roues dentées 2 et 7, connectées respectivement à l'arbre d'enroulement 1 du tablier du volet roulant et au système de manoeuvre 8, sont reliées entre elles par un organe de liaison 10 tel que notamment une chaîne à maillon ou une courroie crantée.

Selon une caractéristique avantageuse de l'invention, le choix du nombre de dents et du nombre de maillons constituant l'organe de liaison 10, est tel que ces nombres sont premiers entre eux.

Si on considère une dent de l'une quelconque des roues dentées 2, 7 et un des maillons de l'organe de liaison 10 possédant cette propriété, la cinématique de ces éléments détermine un seul point de croisement pour les deux points considérés, ce croisement se répétant selon une période de n tours (n entier).

Selon une autre caractéristique avantageuse de l'invention, on prévoit de disposer sur l'une ou l'autre des roues dentées 2, 7, à leur périphérie, une butée 11 réalisée notamment sous la forme d'un axe traversant de part en part lesdites roues 2, 7, cet axe étant positionné en dessous d'une dent.

Selon encore une autre caractéristique avantageuse, on prévoit de disposer une butée 12 formée par exemple par une excroissance interne sur l'un des maillons de la chaîne ou sur une zone de la courroie crantée, de manière à venir en coïncidence avec la butée 11 réalisée sur l'une des roues 2, 7 au bout du nombre de n tours considéré correspondant en fait à une position de fin de course du tablier, généralement en position basse.

Cette situation réalise un blocage mécanique de la cinématique de transmission du mouvement entre le système de manoeuvre 8 et l'arbre d'enroulement 1 du tablier du volet roulant et évite d'enrouler le tablier, lorsqu'il est en position basse dans les coulisses, en sens inverse.

L'invention telle que décrite précédemment offre de multiples avantages car elle autorise le passage d'un organe de liaison entre le système de manoeuvre et l'axe du tablier du volet roulant dans un espace très restreint, tout en permettant d'intégrer un fin de course, indépendamment des solutions technologiques choisies pour le type de système de manoeuvre.

Il demeure bien entendu que la présente invention n'est pas limitée aux exemples de réalisation décrits et représentés ci-dessus, mais qu'elle en englobe toutes les variantes.

## Revendications

1. Dispositif de transmission de manoeuvre pour volet roulant comprenant, d'une part une première roue dentée (2) solidaire de l'arbre d'enroulement (1) du tablier du volet roulant, d'autre part une seconde roue dentée (7) solidaire du système de manoeuvre (8) du volet roulant, lesdites roues (2, 7) étant reliées par un organe de liaison (10), **caractérisé en ce que** l'une des roues (2 ou 7) est munie par ailleurs d'une première butée (11) qui coïncide avec une seconde butée (12) positionnée sur l'organe de liaison (10) lorsque le tablier est en position basse.

2. Dispositif de transmission selon la revendication 1, **caractérisé en ce que** la première roue dentée (2) solidaire de l'arbre d'enroulement (1) est positionnée dans l'espace (3) situé entre le flasque de guidage du tablier et le cache extérieur positionné entre les anciens dormants (5) de l'huisserie de la baie que l'on veut rénover ou réhabiliter, et face à l'une des coulisses (6) du tablier du volet roulant.

3. Dispositif de transmission selon l'une des revendications 1 ou 2, **caractérisé en ce que** la seconde roue dentée (7) est connectée, notamment par l'intermédiaire d'un arbre cannelé, au système de manoeuvre (8) du volet roulant constitué par la sortie d'un renvoi d'angle, par exemple à couple conique avec frein intégré, par la sortie d'un treuil à vis pour les commandes par manivelle, d'un treuil à cordon ou l'axe d'un moteur électrique.

4. Dispositif de transmission selon l'une quelconque des revendications précédentes, **caractérisé en ce que** le système de manoeuvre (8) lié à la seconde roue dentée (7) est monté sur un châssis réglable, aussi bien transversalement qu'en profondeur, afin d'assurer un réglage optimum de la position de la seconde (7) roue par rapport à la première (2).

5. Dispositif de transmission selon l'une quelconque des revendications précédentes, **caractérisé en ce que** le système de manoeuvre (8) et la seconde roue dentée (7) sont placés dans la partie élargie (9) du coffre située en dehors des anciens dormants (5), ce qui permet de laisser descendre le mécanisme de commande en dehors des paumelles d'articulation du battant et ce qui autorise la pleine ouverture de l'ouvrant solidaire de la baie vitrée ou de la fenêtre.

6. Dispositif de transmission selon l'une quelconque des revendications précédentes, **caractérisé en ce que** le choix du nombre de dents des roues dentées (2, 7) et du nombre de maillons constituant l'organe de liaison (10), est tel que ces nombres sont premiers entre eux.

7. Dispositif de transmission selon l'une quelconque des revendications précédentes, **caractérisé en ce qu'**on prévoit de disposer sur l'une ou l'autre des roues dentées (2, 7), à leur périphérie, une butée (11) réalisée notamment sous la forme d'un axe traversant de part en part lesdites roues (2, 7), cet axe étant positionné en dessous d'une dent.

8. Dispositif de transmission selon l'une quelconque des revendications précédentes, **caractérisé en ce qu'**on prévoit de disposer une butée (11) formée notamment par une excroissance interne sur l'un des maillons de la chaîne ou sur une zone de la courroie crantée formant l'organe de liaison (10), de manière à venir en coïncidence avec la butée (11) réalisée sur l'une des roues (2, 7) au bout du nombre de n tours.

## Claims

1. Roller blind transmission mechanism, comprising, on the one hand, a first toothed wheel (2) which is integral with the winding shaft (1) of the apron of the roller blind and, on the other hand, a second toothed wheel (7) which is integral with the operating system (8) of the roller blind, said wheels (2, 7) being connected by a linking member (10), **characterised in that** one of the wheels (2 or 7) is also provided with a first stop (11) which coincides with a second stop (12) positioned on the linking member (10) when the blind is in the low position.

2. Transmission device according to claim 1, **characterised in that** the first toothed wheel (2) which is integral with the winding shaft (1) is positioned in the space (3) located between the guide flange of the apron and the outer cover positioned between the former frames (5) of the casing of the bay which it is desired to renovate or restore and facing one of the runners (6) of the apron of the roller blind.

3. Transmission device according to either of claims 1 or 2, **characterised in that** the second toothed wheel (7) is connected, in particular via a splined shaft, to the operating system (8) of the roller blind consisting of the outlet of an angle-turning mechanism, for example a bevel gear with an integral brake, the outlet of a threaded winch for crank control, a corded winch or the shaft of an electric motor.

4. Transmission device according to any one of the preceding claims, **characterised in that** the operating system (8) connected to the second toothed wheel (7) is mounted on a mounting which is adjustable, both transversely and with respect to depth, to ensure optimum adjustment of the position of the second (7) wheel with respect to the first (2).

5. Transmission device according to any one of the preceding claims, **characterised in that** the operating system (8) and the second toothed wheel (7) are placed in the widened portion (9) of the case situated outside the former frames (5) and this allows the control mechanism to be lowered outside the joining hinges of the leaf allowing the complete opening of the panel which is integral with the glazed bay or the window.

6. Transmission device according to any one of the preceding claims, **characterised in that** the selection of the number of teeth of the toothed wheels (2, 7) and the number of links constituting the linking member (10) is such that these numbers together are prime.

7. Transmission device according to any one of the preceding claims, **characterised in that** arranged on one or other of the toothed wheels (2, 7), at their periphery, is a stop (11) produced in particular in the form of a shaft traversing said wheels (2, 7) from one side to the other, this shaft being positioned below a tooth.

8. Transmission device according to any one of the preceding claims, **characterised in that** a stop (11) is provided, formed in particular by an internal excrescence on one of the links of the chain or on a zone of the notched belt forming the linking member (10) in such a way as to coincide with the stop (11) produced on one of the wheels (2, 7) after n number of turns.

## Patentansprüche

1. Antriebsvorrichtung für einen Rolladen mit einerseits einem ersten Zahnrad (2), das an der Wickelwelle (1) des Rolladenpanzers befestigt ist und andererseits einem zweiten Zahnrad (7), das an der Betätigungsvorrichtung (8) des Rolladens befestigt ist, wobei diese Zahnräder (2,7) über ein Verbindungsmittel (10) miteinander verbunden sind,
**dadurch gekennzeichnet, dass**
eines der Zahnräder (2 oder 7) außerdem ein erstes Anschlagselement (11) aufweist, das mit einem zweiten, auf dem Verbindungsmittel (10) angeordneten Anschlagselement (12) zusammenwirkt, wenn der Rolladenpanzer herabgelassen ist.

2. Antriebsvorrichtung nach Anspruch 1,
**dadurch gekennzeichnet,**
**dass** das an der Wickelwelle (1) befestigte erste Zahnrad (2) in einem Zwischenraum (3) angeordnet ist, der sich zwischen dem Führungsflansch des Rolladenpanzers und der äußeren Sichtabdeckung befindet, die zwischen den alten Fensterfuttern der zu renovierenden oder auszuwechselnden Fensterbalken und gegenüber einer der Kulissen (6) des Rolladenpanzers angeordnet ist.

3. Antriebsvorrichtung nach einem der Ansprüche 1 oder 2,
**dadurch gekennzeichnet,**
**dass** das zweite Zahnrad (7) insbesondere über eine Zahnwelle mit der Betätigungsvorrichtung (8) des Rolladens verbunden ist, die den Anschluß einer Winkeltriebvorrichtung, beispielsweise einer Kegelradkupplung mit integrierter Bremse, den Anschluß einer Schraubenwinde für die Betätigung durch die Handkurbel, einen Gurtwickler oder die Welle eines Elektromotors bildet.

4. Antriebsvorrichtung nach einem der vorhergehenden Ansprüche,
**dadurch gekennzeichnet,**
**dass** die Betätigungsvorrichtung (8), die an das zweite Zahnrad (7) gekoppelt ist, auf einem Gestell angeordnet ist, das sowohl axial als auch radial zur Wickelwelle (1) verstellbar ist, so dass eine optimale Positionierung des zweiten Zahnrads (7) gegenüber dem ersten Zahnrad (2) sichergestellt ist.

5. Antriebsvorrichtung nach einem der vorhergehenden Ansprüche,
**dadurch gekennzeichnet,**
**dass** die Betätigungsvorrichtung (8) und das zweite Zahnrad (7) in dem erweiterten Bereich (9) des Rolladenkastens angeordnet sind, der sich außerhalb der alten Fensterfutter (5) befindet, so dass einerseits der Betätigungsmechanismus hinter dem Fensterband zurücktritt und andererseits ein vollständiges Öffnen des Fensterflügels oder des Fensters ermöglicht ist.

6. Antriebsvorrichtung nach einem der vorhergehenden Ansprüche,
**dadurch gekennzeichnet,**
**dass** die Anzahl der Zähne der Zahnräder (2,7) und die Anzahl der Kettenglieder des Verbindungsmittels (10) so ausgewählt ist, dass diese untereinander keinen gemeinsamen Teiler aufweisen.

7. Antriebsvorrichtung nach einem der vorhergehenden Ansprüche,
**dadurch gekennzeichnet,**
**dass** auf dem Umfang des einen oder des anderen Zahnrads (2,7) ein Anschlagselement (11) vorgesehen ist, das insbesondere die Form eines Bolzens aufweist, der diese Zahnräder (2,7) vollständig durchsetzt, wobei dieser Bolzen innerhalb des Zahnkreises angeordnet ist.

8. Antriebsvorrichtung nach einem der vorhergehenden Ansprüche,
**dadurch gekennzeichnet,**
**dass** auf einem der Kettenglieder einer Kette oder auf einem Abschnitt eines Zahnriemens, die als Verbindungsmittel (10) dienen, ein Anschlagselement (12) insbesondere in der Form einer innenliegenden Ausbuchtung so angeordnet ist, dass dieser mit dem Anschlagselement (11) auf einem der Zahnräder (2,7) nach n Umdrehungen zusammenfällt.
